# FASCICULE DE BREVET EUROPEEN

(11) **EP 4 129 121 B1**
(45) Date de publication et mention de la délivrance du brevet: **03.09.2025**
(21) Numéro de dépôt: 22187898.6
(22) Date de dépôt: 29.07.2022
(51) Int. Cl.: A47G 9/02

(54) **DISPOSITIF DE HOUSSE DE LITERIE À FERMETURE RAPIDE, KIT ET PROCÉDÉ SUR LA BASE D'UN TEL DISPOSITIF**
VORRICHTUNG FÜR EINEN BETTBEZUG MIT SCHNELLVERSCHLUSS, KIT UND VERFAHREN AUF DER BASIS EINER SOLCHEN VORRICHTUNG
BEDDING COVER DEVICE WITH QUICK CLOSING, KIT AND METHOD BASED ON SUCH A DEVICE

(30) Priorité: 05.08.2021 FR 2108530
(43) Date de publication de la demande: 08.02.2023
(73) Titulaire: Barbier, Sophie, 51600 Auberive (FR); ELLE & FILS, 51600 Aubérive (FR)
(72) Inventeur: BARBIER, Sophie, 51600 Auberive (FR)
(74) Mandataire: Fidal Innovation

(56) Documents cités:
- CN-U- 202 146 132
- FR-A3- 2 450 088
- JP-U- 3 107 996
- JP-U- H02 134 060
- US-A- 2 505 027
- US-B1- 8 458 832

## Description

L'invention se rapporte au domaine des dispositifs de housse pour éléments de literie tels que des couettes, oreillers, traversins,...

Dans ce domaine, l'utilisation de ces éléments de literie implique des dépôts de salissure, de débris, de sueur, ce qui fait qu'ils ont besoin d'être lavés pour être réutilisés. Cela implique une énergie considérable et de long temps de séchage compte tenu des constituants de ces éléments de literie.

Pour limiter les lavages de ces éléments de literie, il a été proposé d'utiliser plusieurs différentes housses, de sorte à avoir au moins une housse prête à l'usage lorsque la housse usagée est retirée pour être lavée.

Malheureusement, les housses de l'art antérieur ne sont pas pleinement satisfaisantes. En effet, la mise en place et le retrait de certains éléments de literie amples et non suffisamment rigides tels que les couettes, sont longs complexes et fastidieux. En général, une extrémité de la housse est ouverte et comporte un rabattement, et la couette doit être insérée jusqu'à l'autre extrémité.

En outre, ces éléments de literie non suffisamment rigides peuvent se déplacer à l'intérieur de la housse, ce qui fait qu'il faut plus ou moins recommencer la mise en place de l'élément de literie régulièrement.

De plus, les changements de housse de couette actuels sont laborieux et physiques pour tout un chacun. Ils le sont d'autant plus pour les personnes souffrant de problèmes de mobilité comme les personnes âgées et les personnes présentant un handicap ponctuel ou chronique. US 8 458 832 B1 décrit un dispositif de housse de literie suivant le préambule de la revendication 1.

Ainsi, un premier objectif de l'invention est de proposer une solution rapide, simple et facile, de mise en place et de retrait d'éléments de literie amples pouvant être non suffisamment rigides.

Un deuxième objectif est de proposer un moyen pour limiter les déplacements de ces éléments de literie à l'intérieur de leurs housses.

Un troisième objectif est de proposer un produit qui apporte des solutions de simplicité de changement de housse de couette au grand public et à des personnes souffrant de problèmes de mobilité.

Pour atteindre ces objectifs, l'invention propose un dispositif de housse de literie comme définit dans la revendication 1.

La bande supérieure et la bande inférieure s'étendent sur au moins trois côtés adjacents desdits flancs. Ainsi, en d'autres termes, le flanc supérieur et le flanc inférieur peuvent être physiquement indépendants l'un de l'autre, c'est-à-dire qu'ils peuvent être rendus individuels lorsque le dispositif de housse de literie n'est pas refermé, ou être reliés l'un à l'autre par une bande de matière s'étendant le long d'un unique bord. Ainsi, pour mettre en place l'élément de literie, ce dernier est par exemple posé à plat sur le flanc inférieur, et le flanc supérieur est ramené par-dessus soit en le déposant soit en le rabattant en pliant la bande de matière.

Avantageusement, le dispositif selon l'invention permet de mettre en place l'élément de literie ample de manière simple et rapide en ouvrant la fermeture, en disposant l'élément de literie et en refermant la fermeture. Cela permet de mettre des housses de couette ou les retirer de manière rapide, simple et facile.

Au moins un desdits flancs comporte au moins une pince de fixation apte à fixer au moins un point du dispositif de housse de literie à au moins un point de l'élément de literie. Ladite pince de fixation est amovible, c'est-à-dire qu'elle peut être retirée et remise en place sur le flanc sans détériorer le flanc. A cet effet, ladite pince de fixation comprend un anneau ou crochet postérieur associé à une boucle qui est fixée sur ledit flanc.

Le flanc en question comprend une bande de matière, passée dans la boucle et repliée et cousue sur le dispositif de housse. Ladite bande de matière peut être monobloc avec le reste du flanc, ou rapportée et cousue sur le flanc.

Ainsi, la pince est amovible en désassemblant l'anneau ou crochet de la boucle. Le dispositif de housse de couette peut alors être utilisé comme une housse de couette classique, par exemple lorsque l'élément de literie n'est pas adapté à l'utilisation de la pince, ou plus généralement lorsque l'utilisateur ne souhaite pas mettre en œuvre la pince. La pince peut alors être rangée à part, et n'occasionne aucune gêne pour l'utilisateur. La pince peut ensuite très facilement être remise en place si besoin.

L'anneau est assemblé de manière amovible à la boucle. Ainsi, l'utilisateur peut retirer l'ensemble formé par la pince et l'anneau, afin de n'avoir plus aucune gêne dans l'éventualité où il ne souhaite pas utiliser l'ensemble, et afin de le remettre en place à volonté.

L'utilisation de la pince pour fixer l'élément de literie au dispositif de housse se manipule aisément.

En pratique, le dispositif de housse de literie peut comprendre une pluralité de pinces de fixation amovibles, réparties, par exemple régulièrement, le long des bords du flanc inférieur et/ou supérieur, chaque pince étant destinée à fixer un point de l'élément de literie.

Selon un premier mode de réalisation, au moins un desdits flancs comporte des structures mâles et/ou femelles de fermeture configurées pour coopérer avec des structures femelles et/ou mâles de fermeture correspondantes de l'élément de literie de sorte à fixer certains points du dispositif de housse de literie à certains points de l'élément de literie.

Avantageusement, les points de fixation des structures à bouton permettent d'avoir un positionnement fixe de l'élément de literie ample et non-rigide dans la housse de sorte qu'il ne s'y déplace pas, et ce sans qu'il n'y ait de gêne pour l'usager quand il dort. L'utilisateur n'a donc pas besoin de recommencer régulièrement da mise en place de la couette dans la housse.

Selon d'autres aspects pris isolément ou combinés suivant toutes les combinaisons techniquement réalisable et tant que cela est inclus dans le champ d'application des revendications : :
- lesdites structures mâles et/ou femelles de fermeture sont des structures de fermeture à bouton ; et/ou
- la bande supérieure et la bande inférieure s'étendent sur un à quatre côtés des contours desdits flancs, lesdits flancs étant solidarisés ensemble par au moins un point, de préférence une ligne ; et/ou
- la bande supérieure et la bande inférieure s'étendent sur trois côtés adjacents desdits flancs ; et/ou
- les structures mâles et/ou femelles sont disposées à des bords opposés dudit flanc et à des bords correspondants de l'élément de literie ; et/ou
- le flanc inférieur comprend des structures femelles de fermeture, et des structures mâles de fermeture sont configurées pour être fixées à l'élément de literie pour être associées auxdites structures femelles de fermeture ; et/ou
- les structures femelles de fermeture comprennent un anneau pouvant être élastique ; et/ou
- les structures femelles de fermeture comprennent un cordon pour enlacer de plus d'un tour la structure mâle, ou un cordon associé à une attache de serrage ; et/ou
- les structures mâles de fermeture comprennent un bouton rond.

L'invention porte en outre sur un procédé de mise en place et/ou de retrait d'un dispositif de housse de literie selon la revendication 8.

Selon un autre mode de réalisation, au moins un desdits flancs comporte des pinces de fixation configurées pour fixer certains points du dispositif de housse de literie à certains points de l'élément de literie.

Avantageusement, ce mode de réalisation permet fournir un dispositif de housse prêt à l'emploi. En outre, il permet de mettre en œuvre la fixation de l'élément de literie en limitant l'intervention de l'utilisateur par exemple pour coudre des boutons sur l'élément de literie.

Selon d'autres aspects supplémentaires pris isolément ou combinés suivant toutes les combinaisons techniquement réalisables et tant que cela est inclus dans le champ d'application des revendications :
- les pinces de fixation sont cousues sur les deux flancs ; et/ou
- les pinces de fixation sont disposées de manière symétrique à deux côtés opposés du dispositif de housse, en particulier au niveau d'une extrémité desdits côtés ; et/ou
- le dispositif de housse comprend deux pinces de fixation proches d'un bord haut du dispositif de housse ; et/ou
- les pinces de fixation comprennent des reliefs de prise pour maintenir l'élément de literie**.**

L'invention sera davantage détaillée par la description de modes de réalisation non-limitatifs, et sur la base des figures annexées, parmi lesquelles :
- [Fig.1] la figure 1 est une vue dans l'espace d'un dispositif de housse de literie selon une variante préférée de l'invention, ouvert, ainsi qu'un élément de literie ample correspondant ;
- [Fig.2] la figure 2 est une vue en plan d'un dispositif de fermeture à glissière et d'une structure femelle de fermeture du dispositif de housse de literie de la figure 1 ;
- [Fig.3] la figure 3 est un schéma d'une vue de côté du dispositif de fermeture à glissière et de la structure femelle de la figure 2 ;
- [Fig.4] la figure 4 illustre une alternative d'assemblage de flancs inférieur et supérieur d'un dispositif de housse de literie selon une premier mode de réalisation de l'invention ;
- [Fig.5] la figure 5 illustre une alternative d'assemblage de flancs inférieur et supérieur d'un dispositif de housse de literie selon une deuxième mode de réalisation de l'invention ;
- [Fig.6] la figure 6 est un schéma d'une association de structure mâle avec une structure femelle en cordon associée à une attache de serrage ;
- [Fig.7] la figure 7 est une vue dans l'espace d'un dispositif de housse de literie selon une variante préférée de l'invention, comprenant des pinces de fixation, ainsi qu'un élément de literie correspondant ; et
- [Fig.8] la figure 8 est une vue dans l'espace d'une pinces de fixation pour le dispositif de housse de literie de la figure 7.

L'invention concerne un dispositif de housse H pour un élément de literie E tel qu'une couette, un oreiller, un traversin,... L'invention est particulièrement adaptée aux éléments de literie E ayant une taille sensiblement inférieure à la housse H et/ou aux éléments de literie E amples et sensiblement non-rigides.

Dans le cadre de l'invention, on entend par « éléments de literie non-rigide », un élément de literie non-susceptible de tenir dans une position essentiellement verticale, mais plutôt susceptible de se rabattre pour s'étendre de manière horizontale ou se replier sur lui-même. L'exemple classique est celui d'une couette.

Le dispositif de housse de literie H est séparé en deux flancs supérieur s et inférieur i.

Le flanc supérieur s est configuré pour recouvrir une face supérieure d'un élément de literie E à plat. Le flanc inférieur i configuré pour recouvrir une face inférieure dudit élément de literie E.

Le dispositif de housse de literie H comprend en outre un dispositif de fermeture de bords. Il s'agit en particulier d'un dispositif de fermeture à glissière Z. Ce type de dispositif également appelé fermeture éclair, comprend généralement deux bandes séparées connectées ensemble par un élément de fermeture à tirer et faire glisser pour ouvrir ou fermer l'espace entre les deux bandes. Il y a de préférence deux éléments de fermeture par dispositif de housse : le premier part par exemple du haut à droite, descend tout le long du côté droit, puis sur la moitié du coté pied. Il en est de même pour le deuxième de l'autre côté. Les bandes sont alors jointes et solidarisées par la fermeture.

Ainsi, le dispositif de fermeture à glissière Z comprend une bande supérieure bs s'étendant sur un élément de contour du flanc supérieur s et une bande inférieure bi s'étendant sur un élément de contour du flanc inférieur i.

On peut envisager d'autres types de dispositifs de fermeture de bords tels qu'une bande auto-agrippantes du type à boucles et crochet (Velcro^{™}), des boutons tels que boutons poussoirs... s'étendant le long dudit bord.

Selon un aspect de l'invention, le dispositif de fermeture à glissière Z est configuré pour refermer le dispositif de housse de literie H, sur l'élément de literie E de sorte à envelopper complètement l'élément de literie.

Avantageusement, le dispositif de housse H permet de mettre en place l'élément de literie E ample de manière simple et rapide en ouvrant la fermeture Z en disposant l'élément de literie E et en refermant la fermeture Z. Cela permet de mettre des housses de couette ou les retirer de manière rapide, simple et facile.

La bande supérieure bs et la bande inférieure bi s'étendent sur trois cotés adjacents desdits flancs i, s.

Cela permet d'étendre facilement l'élément de literie E et de refermer le dispositif de fermeture à glissière Z autour rapidement.

Prévoir trois côtés permet de garder les flancs alignés suivant une ligne de connexion (ls) sur le quatrième côté, et de limiter le froissage d'un ou de l'autre flanc. Le rabattage des flancs l'un sur l'autre en faisant coïncider les bords est facilité dans ce cas.

Dans la variante préférée, lesdits flancs i, s sont solidarisés ensemble par au moins un point, de préférence une ligne ls d'un côté. La solidarisation permet d'éviter qu'un flanc s ne glisse loin de l'autre lors de la mise en place du dispositif de housse H.

Selon un autre aspect de l'invention, au moins un desdits flancs i comporte des structures mâles et/ou femelles f de fermeture configurées pour coopérer avec des structures femelles et/ou mâles m de fermeture correspondantes de l'élément de literie E de sorte à fixer certains points du dispositif de housse de literie H à certains points de l'élément de literie E.

Avantageusement, les points de fixation des structures de fermeture f, m permettent d'avoir un positionnement fixe de l'élément de literie E ample et non-rigide dans la housse H de sorte qu'il ne s'y déplace pas, et ce sans qu'il n'y ait de gène pour l'usager quand il dort. L'utilisateur n'a donc pas besoin de recommencer régulièrement da mise en place de la couette E dans la housse H.

On peut envisager plusieurs structures mâles et femelles sur ledit flanc et l'élément de literie E, ou uniquement des structures males ou femelles sur ledit flanc et l'élément de literie E.

Dans la variante préférée, le flanc inférieur i comprend des structures femelles f et l'élément de literie E comprend les structures mâles m, ou de préférence, les structures mâles m sont configurées pour être fixées à l'élément de literie E dans un kit détaillé plus bas.

Mettre les structures de fermeture sur le flanc inférieur i plutôt que le flanc supérieur s permet de fixer l'élément de literie E lorsqu'il repose sur le flanc inférieur i avec beaucoup de degrés de liberté, et ensuite rabattre le flanc supérieur s et fermer le dispositif de fermeture à glissière Z.

En particulier, les structures mâles et/ou femelles m, f sont disposées à des bords opposés du dispositif de housse et des bords correspondants de l'élément de literie E. Plus particulièrement, le dispositif de housse H, et davantage particulièrement ledit flanc comporte des structures (ici femelles f) à des bords d'extrémité de côtés opposés et/ou à des coins opposés ; et l'élément de literie E comporte des structures (ici mâles m) à des bords d'extrémité correspondants et/ou à des coins correspondants.

Les points de fixation peuvent être au nombre de deux sur un bord haut, et deux sur un bord bas du dispositif de housse H. On peut aussi envisager plus de deux points de fixation hauts et bas, par exemple trois hauts et trois bas comme l'illustre la figure 1. On peut aussi prévoir des points de fixation en haut seulement, 2 ou plus.

Plus précisément, le flanc inférieur i comprend les structures femelles f de fermeture, et des structures mâles m de fermeture sont configurées pour être fixées à l'élément de literie E pour être associées auxdites structures femelles f de fermeture. En particulier, comme on peut le voir en figure 1, il y a trois structures femelles f au niveau de chaque largeur du flanc inférieur i, trois structures mâles m correspondantes au niveau de chaque largeur de l'élément de literie E.

Selon une variante préférée, les structures femelles f de fermeture comprennent un anneau de préférence élastique. L'anneau a de préférence une longueur d1 et une épaisseur adaptées à la structure mâle m utilisée. Avantageusement, une structure en anneau permet de mettre en place rapidement la solution de l'invention sur une housse préfabriquée de manière rapide et facile, par exemple avec un point de couture. Cette variante limite les temps de production de l'invention. Par ailleurs, l'élasticité permet un meilleur maintien de l'attache en utilisation.

En outre, de préférence, les structures mâles m de fermeture comprennent un bouton. Avantageusement, cela permet d'avoir une bonne tenue dans la structure femelle f et de limiter le détachement de ces structures. Un bouton buchette peut être envisagé. De préférence, un bouton buchette plat est utilisé pour limiter les désagréments et améliorer le confort en utilisation, de sorte que l'utilisateur ne se s'appuie pas sur le volume du bouton. Davantage préférentiellement, un bouton rond plat est utilisé pour améliorer davantage le confort, limiter désagréments d'appui et l'encombrement du bouton.

De préférence, le dispositif de fermeture Z est masqué et non visible en utilisation pour plus d'esthétique et de confort (les fermetures étant froides). A cet effet, dans un premier mode de réalisation, les rebords des flancs i, s peuvent être affleurants pour avoir une configuration de type « fermeture invisible ». Ce mode de réalisation peut être illustré par la figure 4.

Alternativement, dans un deuxième mode de réalisation, les rebords des flancs peuvent être recouvrants, avec le rebord supérieur rabattable sur le rebord inférieur, ou inversement. Ce mode de réalisation peut être illustré par la figure 5.

Dans un autre mode de réalisation, les structures femelles f de fermeture comprennent un cordon associé à une attache de serrage A. Le cordon est configuré pour entourer la structure mâle m, pour être serré par l'attache de serrage A. En particulier, l'attache de serrage A reçoit le cordon et comprend un mécanisme de serrage basé par exemple sur un bouton B et un moyen de rappel (non représenté). Le bouton B peut être appuyé pour desserrer l'attache A et la faire coulisser jusqu'à la structure mâle m, ou inversement. L'attache de serrage A permet d'avoir un meilleur maintien de la structure femelle f sur la structure mâle m. Ce mode de réalisation peut être illustré par la figure 6.

Alternativement ou en combinaison, les (ou certaines des) structures femelles f de fermeture comprennent un cordon pour enlacer de plus d'un tour la structure mâle m. Dans ce cas, le maintien des structure de fermeture et assuré en faisant plus d'un tour de cordon à la base de la structure mâle, par exemple en faisant 1 tour et demi, ou plus.

L'invention porte en outre sur un élément de literie E pour un dispositif de housse de literie H tel que décrit précédemment.

En particulier, l'élément de literie E comprend des structures mâles m et/ou femelles de fermeture correspondant à celles du dispositif de housse H. Ces structures de fermetures (ici mâles m) sont configurées pour fixer certains points de l'élément de literie E à certains points du dispositif de housse de literie H.

L'invention est de préférence mise en œuvre sous forme de kit comprenant un dispositif de housse H tel que décrit précédemment, associé à des structures de fermeture à fixer sur un élément de literie E pour les faire correspondre aux structures de fermeture du dispositif de housse H. Il s'agit par exemple d'une housse de couette avec du fil, des boutons à fixer sur une couette préexistante, et optionnellement une ou plusieurs aiguilles. Du matériel de fixation, par exemple connu, et/ou un mode d'emploi peuvent être fournis dans le kit.

L'invention concerne en outre un procédé de mise en place et/ou de retrait d'un dispositif de housse de literie selon la revendication 8.

Selon l'invention, au moins un desdits flancs comporte des pinces de fixation P configurées pour fixer certains points du dispositif de housse de literie H à certains points de l'élément de literie E.

Avantageusement, ce mode de réalisation permet fournir un dispositif de housse prêt à l'emploi. En outre, il permet de mettre en œuvre la fixation de l'élément de literie E en limitant l'intervention de l'utilisateur par exemple pour coudre des boutons B sur l'élément de literie E.

Selon une variante, les pinces de fixation P sont cousues sur les deux flancs i, s, en particulier proche d'une extrémité haute du dispositif de housse H (vers la tête en utilisation). Plus particulièrement, les pinces de fixation P sont disposées de manière symétrique à deux côtés opposés du dispositif de housse H, en particulier au niveau d'une extrémité desdits côtés.

De préférence, les pinces de fixation P comprennent des reliefs de prise pour maintenir l'élément de literie E, en particulier sous forme de dents D de préférence prismatiques plus préférentiellement à base latérale triangulaire come illustré, ou sous forme pyramidale, conique ou tronconique.

Les variantes peuvent être combinées de sorte à prévoir à la fois des pinces P et des structures mâles et femelles décrites précédemment, et ainsi améliorer la fixation de l'élément de literie E par plusieurs moyens.

Les figures 7 et 8 portent sur une variante avec uniquement des pinces P.

Les pinces P sont fixées, par exemple cousues, dans le dispositif de housse H à cet effet un anneau ou un crochet C postérieur est prévu sur les pinces P. Il est associé à une boucle B2 sur laquelle est repliée une bande B3 qui est cousue sur le dispositif de housse H, en particulier sur les flancs supérieur et inférieur. La figure 7 montre une partie décousue du flanc supérieur s à l'extrémité droite du flanc s. En utilisation, cette partie à droite des pinces P est cousue jusqu'aux pinces P dans la variante illustrée.

Comme illustré en figure 8, la pince P est amovible en désassemblant le crochet C de la boucle B2.

De préférence la fermeture Z s'étend sur un côté bas et sur une partie des côtés latéraux du dispositif de housse H jusqu'à un point de fixation des pinces P latéralement des deux côtés latéraux. En particulier, les pinces P ont une couture de 10 cm sur la bande B3, à la suite de laquelle on trouve la fermeture éclair Z qui finira de fermer les deux grands côtés et le côté "bas".

Ainsi, la couette est simplement maintenue grâce à ces deux pinces P (une de chaque côté) dans la variante illustrée.

Bien entendu on peut envisager d'utiliser d'autres pinces P sur des sections opposées du dispositif de housse H, par exemple dans un agencement similaire aux structures mâles ou femelles du dispositif de housse H de la figure 1.

On peut prévoir d'utiliser trois fermetures Z au lieu de deux, par exemple une fermeture Z sur chacun desdits trois côtés, c'est-à-dire une de chaque côté latéral du dispositif de housse H et la troisième sur le côté "bas".

On peut aussi prévoir une fermeture éclair Z tout autour du dispositif de housse H, ou seulement sur une partie de son contour.

## Revendications

1. Dispositif de housse de literie (H), comprenant
- un flanc supérieur (s) apte à recouvrir une face supérieure d'un élément de literie (E) ;
- un flanc inférieur (i) apte à recouvrir une face inférieure dudit élément de literie (E) ;
- un dispositif de fermeture de bords (Z) comprenant une bande supérieure (bs) s'étendant sur un élément de contour du flanc supérieur (s) et une bande inférieure (bi) s'étendant sur un élément de contour du flanc inférieur (i), le dispositif de fermeture (Z) étant configuré pour refermer
le dispositif de housse de literie (H) en rabattant ladite bande supérieure (bs) sur ladite bande inférieure (bi);
dispositif de housse de literie (H) dans lequel au moins un desdits flancs (i, s) comporte au moins une pince de fixation (P) apte à fixer au moins un point du dispositif de housse de literie (H) à au moins un point de l'élément de literie (E),
et dans lequel la bande supérieure (bs) et la bande inférieure (bi) s'étendent sur trois côtés adjacents desdits flancs,
**caractérisé en ce**
**qu'**un anneau ou un crochet (C) postérieur est prévu sur les pinces (P), l'anneau ou le crochet (C) postérieur est associé à une boucle (B2) sur laquelle est repliée une bande (B3) qui est cousue sur le dispositif de housse (H), la pince (P) est amovible en désassemblant l'anneau ou le crochet (C) de la boucle (B2).

2. Dispositif de housse de literie (H), selon la revendication précédente, **caractérisé en ce que** les pinces de fixation (P) sont cousues sur les deux flancs (i, s).

3. Dispositif de housse de literie (H), selon l'une des revendications précédentes, **caractérisé en ce que** lesdits flancs (i, s) sont solidarisés ensemble par au moins un point, de préférence une ligne (ls).

4. Dispositif de housse de literie (H), selon l'une des revendications précédentes, **caractérisé en ce que** les pinces de fixation (P) sont disposées de manière symétrique à deux côtés opposés du dispositif de housse (H), en particulier au niveau d'une extrémité desdits côtés.

5. Dispositif de housse de literie (H), selon l'une des revendications précédentes, **caractérisé en ce qu'**il comprend deux pinces de fixation (P) proches d'un bord haut du dispositif de housse (H).

6. Dispositif de housse de literie (H), selon l'une des revendications précédentes, **caractérisé en ce que** les pinces de fixation (P) comprennent des reliefs de prise (D) pour maintenir l'élément de literie (E).

7. Dispositif de housse de literie (H), selon l'une des revendications précédentes, **caractérisé en ce qu'**au moins un desdits flancs (i) comporte des structures mâles et/ou femelles (f) de fermeture aptes à coopérer avec des structures femelles et/ou mâles (m) de fermeture correspondantes de l'élément de literie (E) de sorte à fixer certains points du dispositif de housse de literie (H) à certains points de l'élément de literie (E).

8. Procédé de mise en place et/ou de retrait d'un dispositif de housse de literie (H) selon l'une quelconque des revendications précédentes, vis-à-vis d'un élément de literie (E), **caractérisé par** des étapes pour
- disposer l'élément de literie (E) dans le dispositif de housse de literie (H), fixer l'élément de literie (H), et fermer le dispositif de fermeture de bords (Z) du dispositif de housse de literie (H) ; et/ou
- ouvrir le dispositif de fermeture de bords (Z) du dispositif de housse de literie (H), désassembler l'élément de literie (H), et retirer l'élément de literie (E) du dispositif de housse de literie (H).

## Patentansprüche

1. Bettbezugsvorrichtung (H), die folgendes umfasst:
- ein obere Seitenfläche (s), die geeignet ist, eine Oberseite eines Bettzeugstücks (E) zu bedecken;
- eine untere Seitenfläche (i), die geeignet ist, eine Unterseite des besagten Bettzeugstücks (E) zu bedecken;
- eine Randverschlussvorrichtung (Z) mit einem oberen Streifen (bs), der sich über ein Konturenelement der oberen Seitenfläche (s) erstreckt, und einem unteren Streifen (bi), der sich über ein Konturenelement der unteren Seitenfläche (i) erstreckt, wobei die Verschlussvorrichtung (Z) so gestaltet ist, dass sie die Bettbezugsvorrichtung (H) umschließt, wenn der obere Streifen (bs) auf den unteren Streifen (bi) geklappt wird;
Bettbezugvorrichtung (H), bei der mindestens eine der Seitenflächen (i, s) mindestens eine Befestigungsklemme (P) umfasst, die geeignet ist, mindestens einen Punkt der Bettbezugvorrichtung (H) an mindestens einem Punkt des Bettzeugstücks (E) zu befestigen,
und bei der sich der obere Streifen (bs) und der untere Streifen (bi) über drei aneinandergrenzende Seiten besagter Seitenflächen erstrecken, **dadurch gekennzeichnet, dass** ein hinterer Ring oder Haken (C) an den Klemmen (P) vorgesehen ist, und der hintere Ring oder Haken (C) mit einer Schlaufe (B2) verbunden ist, über die ein Streifen (B3) umgelegt ist, der an der Bezugsvorrichtung (H) angenäht ist,
die Klemme(P) durch Lösen des Rings oder Hakens (C) von der Schlaufe (B2) abnehmbar ist.

2. Bettbezugsvorrichtung (H) nach dem vorhergehenden Anspruch, **dadurch gekennzeichnet, dass** die Befestigungsklemmen (P) an beiden Seitenflächen (i, s) angenäht sind.

3. Bettbezugsvorrichtung (H) nach einem der vorhergehenden Ansprüche, **dadurch gekennzeichnet, dass** die Seitenflächen (i, s) an mindestens einen Punkt, vorzugsweise entlang einer Linie (ls), fest miteinander verbunden sind.

4. Bettbezugsvorrichtung (H) nach einem der vorhergehenden Ansprüche, **dadurch gekennzeichnet, dass** die Befestigungsklemmen (P) symmetrisch an zwei gegenüberliegenden Seiten der Bettbezugvorrichtung (H), insbesondere an einem Ende dieser Seiten, angeordnet sind.

5. Bettbezugsvorrichtung (H) nach einem der vorhergehenden Ansprüche, **dadurch gekennzeichnet, dass** sie zwei Befestigungsklemmen (P) nahe des oberen Rands der Bettbezugvorrichtung (H) umfasst.

6. Bettbezugsvorrichtung (H) nach einem der vorhergehenden Ansprüche, **dadurch gekennzeichnet, dass** die Befestigungsklemmen (P) Greifvorsprünge (D) zum Halten des Bettzeugstücks (E) umfassen.

7. Bettbezugsvorrichtung (H) nach einem der vorhergehenden Ansprüche, **dadurch gekennzeichnet, dass** mindestens eine der Seitenflächen (i) zum Verschließen dienende Steck- und/oder Aufnahmestrukturen (f) aufweist, die geeignet sind, mit entsprechenden, zum Verschließen dienenden Steck- und/oder Aufnahmestrukturen (m) des Bettzeugstücks (E) zusammenzuwirken, um bestimmte Punkte der Bettbezugvorrichtung (H) an bestimmten Punkten des Bettzeugstücks (E) zu befestigen.

8. Verfahren zum Positionieren und/oder Entfernen einer Bettbezugsvorrichtung (H) nach einem der vorhergehenden Ansprüche gegenüber einem Bettzeugstück (E), **gekennzeichnet durch** folgende Schritte:
- Anordnen des Bettzeugstücks (E) in der Bettbezugsvorrichtung (H), Befestigen des Bettzeugstücks (H) und Schließen der Randverschlussvorrichtung (Z) der Bettbezugsvorrichtung (H); und/oder
- Öffnen der Randverschlussvorrichtung (Z) der Bettbezugsvorrichtung (H), Lösen des Bettzeugstück (H) und Entfernen des Bettzeugstücks (E) aus der Bettbezugsvorrichtung (H).

## Claims

1. Bedding cover device (H), comprising
- an upper side (s) suitable for covering an upper surface of a bedding element (E);
- a lower side (i) suitable for covering a lower surface of said bedding element (E);
- an edge fastening device (Z) comprising an upper strip (bs) extending along a contour element of the upper side (s) and a lower strip (bi) extending along a contour element of the lower side (i),
the fastening device (Z) being configured to close the bedding cover device (H) by folding said upper strip (bs) over said lower strip (bi);
Bedding cover device (H) wherein at least one of said sides (i, s) includes at least one fixing clamp (P) capable of fixing at least one point of the bedding cover device (H) to at least one point of the bedding element (E),
and wherein the upper strip (bs) and the lower strip (bi) extend over three adjacent sides of said sides,
**characterized in that** a rear ring or hook (C) is provided on the clamps (P),
the rear ring or hook (C) being associated with a loop (B2) onto which is folded a strip (B3) that is sewn onto the bedding cover device (H),
the clamp (P) being removable by disassembling the rear ring or hook (C) from the loop (B2).

2. Bedding cover device (H), according to the previous claim, **characterized in that** the fixing clamps (P) are sewn onto both sides (i, s).

3. Bedding cover device (H), according to one of the previous claims, **characterized in that** said sides (i, s) are secured together by at least one point, preferably a line (ls).

4. Bedding cover device (H), according to one of the previous claims, **characterized in that** the fixing clamps (P) are arranged symmetrically on two opposite sides of the bedding cover device (H), particularly at the ends of said sides.

5. Bedding cover device (H), according to one of the previous claims, **characterized in that** it includes two fixing clamps (P) near an upper edge of the bedding cover device (H).

6. Bedding cover device (H), according to one of the previous claims, **characterized in that** the fixing clamps (P) include gripping protusions (D) to hold the bedding element (E).

7. Bedding cover device (H), according to one of the previous claims, **characterized in that** at least one of said sides (i) includes male and/or female closure structures (f) capable of cooperating with corresponding female and/or male closure structures (m) of the bedding element (E) in order to fix certain points of the bedding cover device (H) to certain points of the bedding element (E).

8. Method for placing and/or removing a bedding cover device (H) according to any one of the previous claims, relative to a bedding element (E), **characterized by** steps to
- place the bedding element (E) in the bedding cover device (H), fix the bedding element (H), and close the edge fastening device (Z) of the bedding cover device (H); and/or
- open the edge fastening device (Z) of the bedding cover device (H), disassemble the bedding element (H), and remove the bedding element (E) from the bedding cover device (H).
